# FASCICULE DE BREVET EUROPEEN

(11) **EP 0 174 410 B1**
(45) Date de publication et mention de la délivrance du brevet: **04.05.1988**
(21) Numéro de dépôt: 84401776.4
(22) Date de dépôt: 07.09.1984
(51) Int. Cl.: B65B 13/34, B25B 25/00, F15B 15/20

(54) **Appareil pour la commande automatique d'au moins deux processus ou opéarations**
Gerät für die automatische, aufeinanderfolgende Steuerung von mindestens zwei Prozessen oder Handlungen
Apparatus for the successive automatic control of at least two processes or operations

(43) Date de publication de la demande: 19.03.1986
(73) Titulaire: Etablissements CAILLAU S.A.R.L., F-92130 Issy-les-Moulineaux (FR)
(72) Inventeur: Irio, Francis, F-47200 Marmande (FR); Chene, Richard, F-41320 Mennetou sur Cher (FR); Uzac, Pierre, F-41200 Romorantin Lanthenay (FR)
(74) Mandataire: Descourtieux, Philippe

(56) Documents cités:
- FR-A- 2 243 790

## Description

La présente invention concerne un appareil permettant la commande automatique successive d'au moins deux processus ou opérations.

Il est déjà connu, dans l'industrie, d'assurer de façon automatique la commande successive de deux ou plusieurs processus ou opérations a partir de vérins qui sont alimentés en fluide pneumatique ou hydraulique selon une séquence prédéterminée. Lorsqu'un vérin est parvenu en fin de course ou lorsqu'une pression déterminée a été atteinte, une autre opération, effectuée à l'aide d'un autre vérin, est alors automatiquement déclenchée.

D'autre part, le brevet FR-A-2.243.790 concerne un appareil pour la commande successive d'au moins deux processus ou opérations, comprenant un vérin dont le piston a une course notable pour effectuer un mouvement d'amplitude notable, cependant qu'un ensemble de leviers formant multiplicateur d'efforts est attelé à un organe travaillant, devant subir un mouvement de faible amplitude avec un effort important.

Le but de l'invention est de créer un appareil qui, sous une forme correspondant à un encombrement minimum, permette d'obtenir de façon automatique et successive, d'une part, un mouvement correspondant à une course longue avec un effort modéré et, d'autre part, un mouvement correspondant à une faible course avec un effort important, ces deux opérations pouvant être déclenchées successivement dans un ordre quelconque.

De façon non limitative, une application possible d'un appareil du type concerné par l'invention est la pose de colliers de serrage à blocage par déformation, notamment du type faisant l'objet du brevet EP-B-118372, opération au cours de laquelle un mouvement correspondant à une course longue et à un effort modéré assure le serrage du collier par tension sur la bande avec l'effort requis, tandis qu'un mouvement correspondant à une faible course avec un effort important est ensuite déclenché automatiquement pour provoquer une déformation de la bande du collier en vue de son blocage en condition serrée. Il va de soi toutefois qu'un appareil du type auquel l'invention se rapporte se prête à de nombreuses applications différentes, qui apparaîtront aux techniciens.

L'invention est matérialisée dans un appareil de commande automatique du type mentionné ci-avant et comprenant un deuxième vérin, coaxial au premier, dont le piston ne présente qu'une faible course. Des moyens sont prévus pour provoquer le transfert de la mise en pression d'un vérin à l'autre vérin quand une pression prédéterminée a été atteinte dans le premier vérin. En outre, l'ensemble de leviers multiplicateur d'efforts est attelé audit piston ou à la tige de piston du deuxième vérin.

Suivant un mode de réalisation préférentiel, le système de leviers multiplicateur d'effort est constitué par un système de genouillère simple ou multiple.

Le vérin fournissant un mouvement à course longue et effort modéré peut travailler en tireur ou en pousseur, selon que son alimentation est assurée vers l'une ou l'autre des chambres de ce vérin.

Suivant une particularité de réalisation possible de l'invention, le piston ou la tige de piston du vérin à faible course est relié par une première biellette à un premier étage de genouillère monté entre un point fixe et un point de travail mobile. Dans ce cas encore, ce point de travail mobile peut subir un déplacement dans l'un ou l'autre sens, selon le sens de déplacement du piston de ce vérin.

Suivant une autre particularité, fournissant un mode de réalisation préférentiel, ce point de travail mobile du premier étage de genouillère est relié à un second étage de genouillère auquel on peut prélever le mouvement de travail requis, dans un sens ou dans l'autre, selon le point fixe choisi.

Ce double système de genouillère fournit une importante multiplication de l'effort, avec une faible course du point de travail.

De façon avantageuse, les deux vérins coaxiaux sont ménagés dans un même corps de cylindre, divisé en deux parties coaxiales par une cloison fixe. Si les deux commandes successives doivent être obtenues. à la même extrémité de l'appareil, la tige de piston d'un vérin, de préférence du vérin à longue course, traverse la cloison de séparation du corps de cylindre et également le piston de l'autre vérin.

Les moyens provoquant le transfert de la mise en pression d'un vérin à l'autre quand la pression requise est atteinte dans le premier vérin mis en pression peuvent être constitués simplement par une valve réagissant à la pression, réglée pour passer d'une position à l'autre quand la pression actionnant le vérin effectuant la première opération atteint la valeur prédéterminée.

Comme indiqué précédemment, l'appareil faisant l'objet de l'invention peut être utilisé entre autres pour la pose de colliers de serrage du type mentionné, en assurant la mise en tension du collier au moyen du vérin à course longue, puis le blocage de ce collier à l'aide du second vérin fournissant une faible course et un effort important.

Pour cette application, l'appareil peut comporter de façon avantageuse une pince reliée au vérin à longue course et pouvant être adaptée sur l'extrémité de la bande du collier, afin d'exercer une traction sur cette bande pour le serrage du collier lors de la commande du premier vérin, et un poinçon de déformation relié au système de genouillère actionné par le second vérin.

La description qui va suivre, faite en regard des dessins annexés donnés à titre non limitatif, permettra de mieux comprendre l'invention.

La Fig. 1 est une représentation schématique d'un appareil suivant l'invention.

La Fig. 2 est une vue en coupe longitudinale de l'appareil, dans une condition de repos.

La Fig. 3 est une vue analogue à la Fig. 2, montrant l'appareil dans la condition correspondant à une position de fin de course du premier vérin actionné, qui est ici le vérin à course longue.

La Fig. 4 est une vue analogue aux Fig. 2 et 3, montrant l'appareil dans la condition correspondant à l'actionnement du second vérin, ou vérin à faible course.

La Fig. 5 est une représentation schématique montrant l'application de l'appareil objet de l'invention à la pose d'un collier de serrage.

Les Fig. 6 et 7 sont des vues en coupe partielle montrant un outil utilisable sur l'appareil pour cette application dans deux positions de commande.

On a représenté de façon schématique, sur la Fig. 1, un appareil suivant l'invention comportant deux vérins coaxiaux montés dans un corps de cylindre unique désigné par la référence 1, les chambres des vérins étant séparées l'une de l'autre par une cloison fixe 2.

Le premier vérin, désigné par la référence 3, comprend un piston 4 se déplaçant de la manière habituelle dans la chambre de cylindre 5 et dont la tige de piston 6 traverse de façon étanche la cloison 2 pour faire saillie hors du cylindre 1 à l'extrémité de celui-ci opposée au vérin 3. Le second vérin est désigné par la référence 7. Il comporte un piston 8 qui est relié par une biellette 9 à une double genouillère comprenant une biellette 10 articulée en un point fixe 11, une biellette 12, la biellette 9 étant reliée au point d'articulation entre les biellettes 10 et 12 et un jeu de biellettes 13, 14.

On a représenté schématiquement en 15 une valve alimentée par un conduit 16 à partir d'une source de fluide sous pression et de laquelle partent deux conduits 17, 18 débouchant dans les chambres des vérins 3, 7 respectivement. La valve 15 est une valve à deux voies à deux positions qui peut être d'un type connu. Elle alimente ici dans sa position normale le conduit 17 à partir du conduit 16 et peut être déplacée sous l'effet de la pression pour alimenter le conduit 18 lorsqu'une pression prédéterminée a été atteinte dans la chambre 5 du vérin 3. On comprendra qu'en principe le vérin 3 peut travailler en tireur ou en pousseur, selon la chambre alimentée d'un côté ou de l'autre du piston 4. Dans la réalisation représentée, ce vérin travaille en tireur.

Le conduit 18 alimente, dans la réalisation représentée, la chambre 19 du vérin 7, pour déplacer alors le piston 8 vers la gauche sur le dessin et pour agir par la biellette 9 sur le système de genouillère.

Dans celui-ci, on peut à volonté, selon l'effet devant être obtenu, prévoir un point fixe en 20 ou 21. Si le point 20 est fixe, l'action de la biellette 9 sur le système de genouillère va alors déplacer le point 21 vers la gauche en regardant le dessin. Si ce point 21 est fixe, le point 20 sera, lors de la commande, déplacé vers la droite.

Ainsi, dans ce cas encore, le mouvement de travail obtenu à partir du second vérin 7 peut être dirigé dans un sens ou dans l'autre.

On a supposé ci-avant que le vérin 3 était actionné avant le vérin 7. On comprendra toutefois qu'il est possible, sans difficulté, d'inverser l'ordre de commande en utilisant une valve 15 qui alimente le conduit 18 dans sa condition normale et le conduit 17 quand la pression requise est atteinte.

Le fonctionnement de cet appareil se comprend à la lecture de la description qui précède. Dans la réalisation considérée, le vérin 3 est tout d'abord alimenté en pression et le piston 4 se déplace vers la droite en regardant le dessin, en exerçant une traction par la tige de piston 6, pour fournir un premier mouvement de travail. Ce mouvement correspond à une course longue et à un effort modéré, qui est fonction de la pression. Quand la pression prédéterminée a été atteinte dans la chambre 5, la valve 15 bascule et la chambre 19 du vérin 7 est alimentée en fluide sous pression, tandis que l'effort de traction est entretenu sur la tige de piston 6. Le piston 8 est alors déplacé vers la gauche sur une faible distance et le mouvement est transmis par le système de genouillère par exemple au point 21, en fournissant une faible course et un effort important qui est multiplié par ce système de genouillère.

On voit que le résultat désiré est obtenu d'une manière simple et automatique.

On a représenté sur les Fig. 2 à 4, en coupe longitudinale, un appareil suivant l'invention correspondant au schéma qui forme la Fig. 1. Sur ces Fig. 2 à 4, on a désigné par les même références que sur la Fig. 1 les éléments correspondants. L'alimentation des chambres des vérins n'a pas été représentée pour simplifier le dessin.

On a supposé dans le cas présent que le point 20 était fixe et que le point 21 était attelé à une tige 22 pouvant assurer une commande avec une faible course et un effort important.

La Fig. 2 montre la condition de repos de l'appareil, pour laquelle aucune pression n'est fournie aux chambres des vérins.

Sur la Fig. 3, la chambre 5 du vérin 3 a été alimentée en fluide sous pression, ce qui a déplacé vers la droite (en regardant le dessin) le piston 4 de ce vérin 3 et ainsi la tige de piston 6, en fournissant pour cette tige une course notable avec un effort modéré, le vérin 3 travaillant alors en « tireur •.

Lorsque la pression dans la chambre 5 a atteint la valeur prédéterminée requise, la valve 15 (Fig. 1) bascule pour alimenter la chambre 19 du vérin 7.

On a montré sur la Fig. 4 la condition résultant de cette alimentation du second vérin 7 tandis que la chambre 5 du vérin 3 reste en pression. Le piston 8 du vérin 7 est alors déplacé vers la gauche en agissant par la biellette 9, attelée à ce piston en 23, sur la genouillère formée par les biellettes 10, 12. Etant donné que la biellette 10 est montée à pivotement en un point fixe 11 qui dans le cas présent, est prévue sur la culasse 24 du corps de cylindre de l'appareil, il résulte du mouvement vers la gauche de la biellette 9 un déplacement vers le haut du point 25 par lequel la biellette 12 est articulée aux biellettes 13, 14. Etant donné que la biellette 13 est montée à pivotement en un point fixe 20 et que la biellette 14 attaque en 21 la tige 22, celle-ci est alors déplacée vers la gauche par coulissement dans l'alésage de la culasse 24 dans lequel elle est montée, en fournissant une faible course avec un effort de poussée important.

On a montré en 40 un ressort de rappel agissant sur le piston 8.

Comme indiqué précédemment, l'appareil suivant l'invention est utilisable chaque fois que l'on désire obtenir de façon automatique deux opérations successives dont l'une correspond à une course notable et à un effort modéré, tandis que l'autre est réalisée par une faible course avec un effort important.

Une application de cet appareil est représentée schématiquement sur la Fig. 5 pour la pose de colliers de serrage. Sur cette Fig. 5, les éléments correspondant à ceux visibles sur les Figures précédentes ont ici encore été désignés par les mêmes références.

On a représenté schématiquement en 26 un collier de serrage dont la chape a été indiquée en 27. Le brin libre 28 de la bande du collier est, dans ce cas, attelée à la tige de piston 6 du vérin 3 d'une manière qui sera explicitée plus loin. La tige 22 actionnée à partir du vérin 7 par l'intermédiaire du système de genouillère agit dans ce cas sur ce brin 28 de la bande du collier au moyen d'un poinçon 29, pour réaliser le blocage du collier en condition serrée par déformation de la bande.

Ce résultat peut être obtenu étant donné que le vérin 3 fournit un effort de traction agissant avec une course longue au moyen de la tige 6 reliée au brin de bande 28 et que, tandis que cet effort de traction est maintenu puisque la pression dans la chambre 5 du vérin 3 est conservée, la mise en pression automatique de la chambre 19 du vérin 7 soumet la tige 22 à un déplacement selon une faible course mais avec un effort important, qui est transmis par l'intermédiaire du poinçon 29 pour déformer la bande 28 du collier en vue de son blocage en condition serrée.

On a montré de façon plus détaillée sur les Fig. 6 et 7 un outil adaptable sur l'appareil pour réaliser cette opération.

Ici encore, on a montré en 26 le collier muni de sa chape 27 et dont le brin de bande 28 doit être soumis à un effort de traction.

L'outil considéré comprend un corps 30 qui peut être adapté par son embase 31 sur l'extrémité de l'appareil formé de vérins coaxiaux, l'assemblage étant réalisé de toute manière désirée.

Le corps 31 ménage un alésage intérieur 32 dans lequel coulisse la tige 6 reliée au piston 4 du vérin 3. L'extrémité de cette tige a ici une forme de mâchoires comme montré en 33, ces mâchoires pouvant se refermer sur le brin de bande 28 du collier, qui présente un décrochement 34 permettant l'accrochage.

Comme visible sur les Fig. 6 et 7, la tige 22 est dans ce cas reliée à une biellette 35 qui attaque par son extrémité opposée à cette tige 22 un poinçon 29 ayant une forme incurvée comme montré et qui peut coulisser dans un perçage de forme correspondante 36 du corps 30 de l'outil, cet alésage étant ouvert en direction du bas quand on regarde le dessin.

On a montré sur la Fig. 6 la condition initiale lors de la pose d'un collier. Les tiges 6, 22 sont en position de repos et les mâchoires 33 ont été engagées sur l'extrémité du brin 28 de la bande du collier qui s'étend hors de la chape 27. Un tel engagement peut être facilité par la forme même de la partie terminale de l'outil, qui est muni par exemple d'une tête 37 venant s'appuyer sur la chape 27 et facilitant le positionnement de l'outil.

En partant de la condition représentée sur la Fig. 6, les mâchoires 33 sont refermées autour du brin de bande 28 et s'accrochent en conséquence sur le décrochement 34. L'actionnement du vérin 3 déplace alors la tige 6 vers la droite en regardant le dessin, avec une course suffisante pour provoquer le serrage du collier 26 autour d'un tuyau ou d'une canalisation par exemple. La position atteinte est représentée sur la Fig. 7. L'effort de serrage requis est déterminé par la pression atteinte dans la chambre 5 du vérin 3 lors de la commande de la valve 15 pour son basculement, et on comprendra qu'il est ainsi aisé d'obtenir, à l'aide de l'appareil, une force de serrage adaptée au collier et à son utilisation.

Lorsque la valve 15 bascule, le vérin 7 est actionné, ce qui déplace la tige 22 vers la gauche en regardant le dessin comme indiqué précédemment. La biellette 35 transmet alors cette faible course avec un effort important pour faire glisser le poinçon 29 dans le perçage 36, et l'extrémité de ce poinçon vient déformer le brin de bande 28 du collier juste devant la chape 27 comme montré en 38, ce qui assure le blocage du collier dans sa condition de serrage. Une portée ou platine est prévue dans l'outil en 39 juste à côté de l'orifice formant le débouché du perçage 36, afin de limiter l'étendue de la zone déformée 38 de la bande du collier, d'une manière en soi désirable.

La description qui précède montre que, une fois l'appareil réglé de la manière requise, il suffit d'adapter cet appareil sur le brin de bande libre d'un collier pour réaliser d'une façon automatique la pose de ce collier, avec l'effort de serrage désiré du fait des deux actions différenciées fournies par l'appareil.

## Revendications

1. Appareil pour la commande automatique successive d'au moins deux processus ou opérations dont l'un correspond à un mouvement d'amplitude notable avec un effort modéré, tandis que l'autre est assuré par un mouvement de faible amplitude avec un effort important, comprenant un premier vérin (3) dont le piston (4) a une course de longueur notable, pour effectuer le mouvement d'amplitude notable, cependant qu'un système de leviers (9-14) formant multiplicateur d'efforts est attelé à un organe travaillant (22) devant subir un mouvement de faible amplitude avec un effort important, caractérisé en ce qu'il comprend, en outre, un deuxième vérin (7), coaxial au premier, dont le piston (8) ne présente qu'une faible course, des moyens (15) étant prévus pour provoquer le transfert de la mise en pression d'un vérin à l'autre vérin quand une pression prédéterminée a été atteinte dans le premier vérin, tandis que le système de leviers (9-14) multiplicateur d'efforts est attelé audit piston (8) (ou à la tige de ce piston) du vérin (7) à faible course.

2. Appareil suivant la revendication 1, caractérisé en ce que le système de leviers multiplicateur d'effort est constitué par un système de genouillère simple ou multiple.

3. Appareil suivant la revendication 1 ou 2, caractérisé en ce que le vérin (3) fournissant une course longue et un effort modéré travaille en tireur ou en pousseur, selon le sens de son alimentation.

4. Appareil suivant la revendication 2, caractérisé en ce que le piston (8) ou la tige de piston du vérin à faible course (7) est relié par une première biellette (9) à un premier étage de genouillère (10, 12) monté entre un point fixe (11) et un point de travail mobile (25).

5. Appareil suivant la revendication 4, caractérisé en ce que le point de travail mobile du premier étage de genouillère (10, 12) est relié à un second étage de genouillère (13, 14) auquel le mouvement de travail requis est prélevé dans un sens ou dans l'autre, selon le point fixe choisi (20, 21 ).

6. Appareil suivant l'une quelconque des revendications précédentes, caractérisé en ce que les deux vérins coaxiaux (3, 7) sont ménagés dans un même corps de cylindre (1) divisé en deux parties coaxiales par une 5 cloison fixe (2).

7. Appareil suivant la revendication 6, dans lequel les deux commandes doivent être obtenues à la même extrémité de l'appareil, caractérisé en ce que la tige de piston (6) d'un vérin, de préférence du vérin à longue course (3), traverse la cloison de séparation (2) du corps de cylindre (1) et le piston (8) de l'autre vérin (7).

8. Appareil suivant l'une quelconque des revendications précédentes, caractérisé en ce que les moyens provoquant le transfert de la mise en pression d'un vérin à l'autre quand la pression requise est atteinte dans le premier vérin mis en pression sont constitués par une valve (15) réagissant à la pression, réglée pour passer d'une position à l'autre quand la pression actionnant le vérin effectuant la première opération atteint une valeur prédéterminée.

9. Appareil suivant l'une quelconque des revendications précédentes, applicable à la pose de colliers de serrage à blocage par déformation, caractérisé en ce qu'une pince (33) ou analogue est reliée au vérin à longue course (3) en vue de son adaptation sur l'extrémité (28) de la bande du collier (26), pour exercer une traction sur cette bande en vue du serrage du collier lors de la commande de ce vérin à longue course, et en ce qu'un poinçon de déformation (29) est relié au système de genouillère (9, 10, 12, 13, 14) actionné par le second vérin (7).

10. Appareil suivant la revendication 9, caractérisé en ce qu'il comprend un outil de pose des colliers comportant un corps (30, 31) pouvant être relié au cylindre (1) de l'appareil, muni d'un alésage (32) dans lequel coulisse une pince (33) ou analogue reliée à la tige de piston (6) du vérin à longue course (3) et un perçage de guidage (36) dans lequel peut être déplacé le poinçon (29) de déformation de la bande (28) relié au système de genouillère (9, 10, 12, 13, 14) actionné par le piston (8) du vérin à faible course (7).

11. Appareil suivant la revendication 10, caractérisé en ce que l'outil comporte une pièce ou platine (39) destinée à supporter l'effort de déformation de la bande (28) exercé par le poinçon (29), cette pièce étant prévue sur le corps (30, 31) de l'outil dans une position telle que, dans la condition d'utilisation de cet outil, ladite pièce se trouve placée à une faible distance en avant de la chape (27) du collier (26), en ménageant avec cette chape un intervalle de déformation de la bande sous l'effet du poinçon.

## Claims

1. Apparatus for the sequential and automatic control of at least two processes or operations, one of which corresponds to a movement of considerable amplitude with a moderate force, whereas the other is achieved by a movement of low amplitude with a high force, comprising a first jack (3), the piston (4) of which has a stroke of considerable length, to perform the movement of considerable amplitude, whereas a system of levers (9-14) constituting a forces-multiplier is coupled to a working member (22) subjected to a movement of low amplitude with a high force, characterized in that it further comprises a second jack (7), coaxial to said first, the piston (8) of which only has a short stroke, means (15) being provided for causing the transfer of the pressurization from one jack to the other, when a predetermined pressure has been reached in the first jack, whereas the forces-multiplying levers (9-14) system is coupled to said piston (8) (or to the rod of said piston) of the short-stroke jack (7).

2. Apparatus according to claim 1, characterized in that the forces-multiplying levers system is constituted by a system of simple or multiple knuckle joint.

3. Apparatus according to claim 1 or 2, characterized in that the jack (3) of short-stroke and of moderate force works as a puller or a pusher, depending on the direction of its supply.

4. Apparatus according to claim 2, characterized in that the low-stroke jack (7) piston (8) or piston rod is connected via a first connecting rod (9) to a first stage of the knuckle joint (10, 12) mounted between a fixed point (11) and a movable working point (25).

5. Apparatus according to claim 4, characterized in that the movable working point of the first stage of the knuckle joint (10, 12) is connected to a second stage of the knuckle joint (13, 14) from which the required working movement is taken in one direction or the other, depending on the selected fixed point (20, 21).

6. Apparatus according to any one of the preceding claims, characterized in that both coaxial jacks (3, 7) are provided in the same cylinder body (1) divided in two coaxial parts by a fixed partition (2).

7. Apparatus according to claim 6, in which both controls must be obtained at the same end of the apparatus, characterized in that the piston (6) rod of one jack, preferably the long-stroke jack (3), traverses the partition (2) separating the cylinder body (1) from the piston (8) of the other jack (7).

8. Apparatus according to any one of the preceding claims, characterized in that said means causing the transfer of the pressurization from one jack to the other, when the required pressure is reached in the first pressurized jack, are constituted by a valve (15) reacting to the pressure, and adjusted so as to pass from one position to the other when the pressure actuating the jack which performs the first operation reaches a predetermined value.

9. Apparatus according to any one of the preceding claims, applicable to the positioning of clamps lockable through deformation, characterized in that tongs (33) or similar are connected to the longstroke jack (3) in order to be adaptable on the end (28) of the clamp band (26), and to exert a traction on said band for tightening the clamp during the control of said long-stroke jack, and in that a deformation punch member (29) is connected to the system of knuckle joints (9,10,12,13,14) actuated by the second jack (7).

10. Apparatus according to claim 9, characterized in that it comprises a tool for positioning the clamps comprising a body (30, 31) adapted to be connected to the cylinder (1) of the apparatus, provided with a bore (32), in which slide tongs (33), or similar, joined to the piston (6) rod of the long-stroke jack (3) and a guiding hole (36) in which the deformation punch member (29) of the band (28) can move, which punch member is joined to the knuckle joints (9, 10, 12, 13, 14) system actuated by the piston (8) of the short-stroke jack (7).

11. Apparatus according to claim 10, characterized in that the tool comprises a piece or a plate (39) adapted to withstand the force exerted by the punch member (29) for deforming the band (28), said piece being provided on the body (30, 31) of the tool in such a position that, in the tool using condition, said piece is placed at a small distance in front of the fork (27) of the clamp (26), while defining with said fork a gap for the deformation of the band under the action of the punch member.

## Patentansprüche

1. Gerät für die automatische, aufeinander^{f}ol- gende Steuerung von mindestens zwei Prozessen oder Handlungen, von denen einer einer Bewegung mit beträchtlicher Amplitude mit einer mäßigen Belastungskraft entspricht, während der andere durch eine Bewegung mit geringer Amplitude mit einer erheblichen Belastungskraft sichergestellt ist, aufweisend einen ersten Zylinder (3), dessen Kolben (4) einen Hub mit beträchtlicher Länge besitzt, um die Bewegung mit beträchtlicher Amplitude auszuführen, während ein einen Belastungskräftevervielfacher bildendes System von Hebeln (9-14) mit einem Organ (22) gekoppelt ist, das arbeitet, bevor es eine Bewegung mit geringer Amplitude mit einer erheblichen Belastungskraft erfährt, dadurch gekennzeichnet, daß es außerdem einen zum ersten koaxialen zweiten Zylinder (7) aufweist, dessen Kolben (8) nur einen geringen Hub aufweist, wobei Mittel (15) vorgesehen sind, um die Überführung des Unterdrucksetzens eines Kolbens zum anderen Kolben einzuleiten, wenn im ersten Kolben ein vorbestimmter Druck erreicht worden ist, während das kräftevervielfachende System von Hebeln (9-14) an den Kolben (8) (oder die Stange dieses Kolbens) des Zylinders (7) mit geringem Hub gekoppelt ist.

2. Gerät nach Anspruch 1, dadurch gekennzeichnet, daß das kraftvervielfachende System von Hebeln durch ein Einfach- oder Mehrfach-Kniegelenksystem gebildet ist.

3. Gerät nach Anspruch 1 oder 2, dadurch gekennzeichnet, daß der einen langen Hub und eine mäßige Belastungskraft liefernde Zylinder (3) als Zugvorrichtung oder als Druckvorrichtung arbeitet, gemäß der Richtung seiner Zuführung.

4. Gerät nach Anspruch 2, dadurch gekennzeichnet, daß der Kolben (8) oder die Kolbenstange des Zylinders mit geringem Hub (7) durch einen ersten Schwingarm (9) mit einer zwischen einem festen Punkt (11) und einem beweglichen Arbeitspunkt (25) angebrachten ersten Kniegelenkstufe (10, 12) verbunden ist.

5. Gerät nach Anspruch 4, dadurch gekenn zeichnet, daß der bewegliche Arbeitspunkt der ersten Kniegelenkstufe (10, 12) mit einer zweiten Kniegelenkstufe (13, 14) verbunden ist, an der die erforderliche Arbeitsbewegung in einer Richtung oder in der anderen gemäß dem gewählten festen Punkt (20, 21) abgenommen wird.

6. Gerät nach einem beliebigen der vorhergehenden Ansprüche, dadurch gekennzeichnet, daß die beiden koaxialen Zylinder (3, 7) in einem selben Zylinderkörper (1) angebracht sind, der in zwei koaxiale Teile durch eine feste Trennwand (2) abgeteilt ist.

7. Gerät nach Anspruch 6, in dem die beiden Steuerungen am selben Ende des Gerätes erhalten werden sollen, dadurch gekennzeichnet, daß die Kolbenstange (6) eines Zylinders, vorzugsweise des Zylinders mit langem Hub (3), die Trennwand (2) zur Trennung des zylindrischen Körpers (1) und des Kolbens (8) vom anderen Zylinder (7) durchquert.

8. Gerät nach einem beliebigen der vorhergehenden Ansprüche, dadurch gekennzeichnet, daß die Mittel, die das Unterdrucksetzen des einen Zylinders zum anderen einleiten, wenn der erforderliche Druck im ersten unter Druck gesetzten Zylinder erreicht worden ist, durch ein auf den Druck reagierendes Ventil (15) gebildet sind, das eingestellt ist, um von einer Position zur anderen überzugehen, wenn der den Zylinder betätigende Druck, der die erste Handlung ausführt, einen vorbestimmten Wert erreicht.

9. Gerät nach einem beliebigen der vorhergehenden Ansprüche, anwendbar auf das Montieren von Klemmbefestigungen zum Blockieren durch Deformation, dadurch gekennzeichnet, daß ein Klemm- oder analoges Element (33) mit dem Zylinder mit langem Hub (3) hinsichtlich dessen Anpassung an das Ende (28) des Bandes der Befestigung (26) verbunden ist, um auf dieses Band hinsichtlich des Klemmens der Befestigung anläßlich der Steuerung dieses Zylinders mit langem Hub einen Zug auszuüben, und daß ein Deformationsstempel (29) mit dem durch den zweiten Zylinder (7) betätigten Kniegelenksystem (9, 10, 12, 13, 14) verbunden ist.

10. Gerät nach Anspruch 9, dadurch gekennzeichnet, daß es ein Werkzeug zur Montage der Befestigungen aufweist, umfassend einen Körper (30, 31), der mit dem Zylinder (1) des Geräts verbunden sein kann, versehen mit einer Bohrung (32), in der sich ein Klemmoder analoges Element (33) verstellt, das mit der Kolbenstange (6) des Zylinders mit langem Hub (3) verbunden ist, und eine Führungsbohrung (36), in der der Deformationsstempel (29) des Bandes (28) verschoben werden kann, der mit dem durch den Kolben (8) des Zylinders mit geringem Hub (7) betätigten Kniegelenksystem (9, 10, 12, 13, 14) verbunden ist.

11. Gerät nach Anspruch 10, dadurch gekennzeichnet, daß das Werkzeug ein Teil oder eine Tragplatte (39) umfaßt, die bestimmt ist, die Deformationsbelastungskraft des Bandes (28), ausgeübt durch den Stempel (29), zu unterstützen, wobei dieses Teil auf dem Körper (30, 31) des Werkzeugs in einer Position derart vorgesehen ist, daß sich das Teil im Benutzungszustand dieses Werkzeuges in einem geringen Abstand vor dem Gabelbügel (27) der Befestigung (26) angeordnet befindet, wobei es mit diesem Gabelbügel einen Deformationszwischenraum des Bandes unter der Wirkung des Stempels ausspart.
